# EUROPÄISCHE PATENTSCHRIFT

(11) **EP 0 783 444 B1**
(45) Veröffentlichungstag und Bekanntmachung des Hinweises auf die Patenterteilung: **20.05.1998**
(21) Anmeldenummer: 95931151.5
(22) Anmeldetag: 15.09.1995
(51) Int. Cl.: B65D 88/66

(54) **VERFAHREN ZUR RÜCKSTANDSLOSEN ENTLEERUNG VON PULVERFÖRMIGEM SCHÜTTGUT AUS EINEM BEHÄLTER**
METHOD OF REMOVING A POWDER-FORM MATERIAL FROM A CONTAINER WITHOUTH LEAVING ANY RESIDUE
PROCEDE PERMETTANT DE VIDER UN RECIPIENT CONTENANT DES MATIERES PULVERULENTES SANS LAISSER AUCUN RESIDU

(30) Priorität: 28.09.1994 DE 4434708
(43) Veröffentlichungstag der Anmeldung: 16.07.1997
(73) Patentinhaber: SIEMENS AKTIENGESELLSCHAFT, 80333 München (DE)
(72) Erfinder: LISSON, Johann, D-64291 Darmstadt (DE); SCHWARZ, Horst, D-65207 Wiesbaden (DE); GLIHA, Viktor, D-63456 Hanau (DE); BIERWIRTH, Helmut, D-34127 Kassel (DE); KÖNIGS, Wilhelm, D-63517 Rodenbach (DE)
(86) Internationale Anmeldenummer: DE9501281
(87) Internationale Veröffentlichungsnummer: WO9609972

(56) Entgegenhaltungen:
- FR-A- 2 639 850
- US-A- 4 224 006

## Beschreibung

Die Erfindung bezieht sich auf ein Verfahren zur rückstandslosen Entleerung von pulverförmigem Schüttgut aus einem Behälter, welches während der Entleerung einer Vibration ausgeseht wird. Sie bezieht sich weiter auf eine Pulveraustragsvorrichtung zur Durchführung des Verfahrens.

Beim Entleeren von pulverförmigem Schüttgut aus einem Behälter verbleiben oftmals Rückstände des Schüttguts im Behälter. Dies geschieht beispielsweise durch Anhaften von Schüttgut an den Innenwänden des Behälters sowie durch Brückenbildung zwischen Partikeln des pulverförmigen Schüttguts, die zum Verklumpen des Schüttguts führt.

Je nach Art des Schüttguts kann es jedoch erforderlich sein, das Schüttgut rückstandslos aus dem Behälter zu entleeren. Dies ist beispielsweise bei toxischem, radioaktivem oder besonders wertvollem Schüttgut der Fall. Zur Verringerung sich bildender Rückstände des Schüttguts an den Behälterwänden wird üblicherweise der Behälter und damit auch das Schüttgut während des Entleerens einer Vibration ausgesetzt. Statt dessen kann an Behälterwänden haftendes pulverförmiges Schüttgut wahrend des Ablaßvorgangs durch Klopfen gelöst werden. Durch keine dieser Maßnahmen wird jedoch eine vollständig rückstandslose Entleerung von pulverförmigem Schüttgut aus einem Behälter erreicht. Zusätzliche Maßnahmen, die die rückstandslose Entleerung des Schüttguts aus einem Behälter erleichtern, wie zum Beispiel die Verwendung sehr schlanker, konisch ausgebildeter Behälter, die Ausbildung der Behälterinnenwände mit einer Oberflächengüte oder der Einsatz eines Rührwerks, sind sehr aufwendig in der Herstellung und damit sehr kostenaufwendig.

Der Erfindung liegt daher die Aufgabe zugrunde, ein Verfahren anzugeben, das mit einfachen Mitteln eine und kostengünstig die rückstandslose Entleerung von pulverförmigem Schüttgut aus einem Behälter gewährleistet. Dies soll mit einer besonders geeigneten Vorrichtung erreicht werden.

Bezüglich des Verfahrens der obengenannten Art wird diese Aufgabe erfindungsgemäß dadurch gelöst, daß das Schüttgut vor oder bei Einsetzen der Vibration durch einen Anstoß an den Behälter von dessen Behälterwand gelöst wird

Die Erfindung geht von der Überlegung aus, daß das Schüttgut durch den Anstoß an den Behälter von dessen Behälterwand gelöst wird, und daß die Partikel des so gelösten Schüttguts durch die Vibration in Schwebe gehalten werden. Ein Wiederanhaften von Partikeln des Schüttguts an der Behälterwand ist somit vermieden, und die rückstandslose Entleerung des Behälters ist gewährleistet. Somit tritt bei der Kombination des Anstoßvorgangs mit der Vibration ein synergetischer Effekt auf.

Die Kombination der Vibration mit dem Anstoßvorgang kann übergangslos oder nicht übergangslos sein. Eine nicht übergangslose Kombination von Vibration und Anstoßvorgang umfaßt eine Pause zwischen dem Ende des Anstoßvorgangs und dem Beginn der Vibration. Bei einer übergangslosen Kombination von Vibration und Anstoßvorgang beginnt die Vibration unmittelbar nach oder bereits vor dem Ende des Anstoßvorgangs. Um das ins Fließen gekommene pulverförmige Schüttgut in Bewegung zu halten, erweist es sich daher als vorteilhaft, die Vibration mit dem Anstoßvorgang übergangslos zu kombinieren.

Bezüglich einer Vorrichtung zur Durchführung dieses Verfahrens wird die Aufgabe erfindungsgemäß gelöst durch eine Pulveraustragsvorrichtung, die einen Stößel und ein gemeinsam mit diesem an einer beweglich gelagerten Haltevorrichtung angeordnetes Vibrationselement umfaßt.

Zu Beginn eines Entleerungsvorgangs wird der Stößel an der Haltevorrichtung auf einen das pulverförmige Schüttgut tragenden Behälter zu bewegt. Beim Anstoß des Stößels an die Behälterwand wird der Impuls des Stößels auf den Behälter und damit auf das Schüttgut übertragen. Dadurch erfolgt eine Loslösung von an der Behälterinnenwand anhaftendem Schüttgut. Nach dem Anstoß des Stößels an die Behälterwand verbleibt der Stößel mit der Behälterwand in Kontakt, und die durch das mit dem Stößel verbundene Vibrationselement generierte Vibrationsbewegung wird durch den Stößel auf den Behälter und somit auf das gelöste Schüttgut übertragen. Somit werden während des Entleerungsvorgangs die von der Behälterwand gelösten Partikel des pulverförmigen Schüttguts in Schwebe gehalten, wodurch ein Anhaften von Schüttgut an der Behälterwand und somit die Bildung von Rückständen vermieden ist.

Die Pulveraustragsvorrichtung kann sowohl hängend als auch stehend angeordnet sein.

In vorteilhafter Ausgestaltung weist die Pulveraustragsvorrichtung einen mit der Haltevorrichtung verbundenen Bewegungsgenerator auf, der eine definierte und kontrollierte Bewegung der Anordnung während des Anstoßvorgangs und während des Vibrationsvorgangs gewährleistet.

Der Bewegungsgenerator kann nach verschiedenen Prinzipien ausgebildet sein, beispielsweise pneumatisch, mechanisch oder hydraulisch. Zweckmäßigerweise ist als Bewegungsgenerator jedoch ein Hubmagnet vorgesehen. Der Hubmagnet beschleunigt die beweglich aufgehängte Haltevorrichtung mit dem Stößel und dem Vibrationselement, läßt den Stößel gegen den Behälter schlagen und preßt anschließend den Stößel gegen den Behälter.

Ein Ausführungsbeispiel der Erfindung wird anhand einer Zeichnung näher erläutert.

Die Figur zeigt eine Pulveraustragsvorrichtung.

Eine Pulveraustragsvorrichtung 1 gemäß Figur 1 weist einen Stößel 2 auf. Dieser ist mit einem Vibrationselement 3 verbunden, und beide gemeinsam sind an einer Haltevorrichtung 4 angeordnet. Die Haltevorrichtung 4 ist an einem Lager 5 beweglich gelagert. Durch Auslenkung in Richtung des Pfeils x wird das Halteelement 4 und somit auch der Stößel 2 bewegt.

Zur rückstandslosen Entleerung von pulverförmigem Schüttgut aus einem Behälter 6 durch eine in dessen Bodenbereich angeordnete Öffnung 7 wird der Stößel 2 derart mit dem Behälter 6 in Kontakt gebracht, daß ein Impulsübertrag und damit ein Anstoß stattfindet. Nach dem Anstoß verbleibt der Stößel 2 in Kontakt mit dem Behälter 6. Eine von dem Vibrationselement 3 generierte Vibration wird durch den Stößel 2 auf den Behälter 6 und damit auf das in ihm befindliche pulverförmige Schüttgut übertragen.

Zur Erzeugung der Auslenkungsbewegung des Halteelements 4 in Richtung des Pfeils x ist im Ausführungsbeispiel ein Hubmagnet als Bewegungsgenerator 8 vorgesehen. Dieser erlaubt eine kontrollierte Annäherungsbewegung des Stößels 2 an den Behälter 6. Ferner ermöglicht er nach dem Anstoßvorgang ein Anpressen des Stößels 2 an den Behälter 6, um somit die vom Vibrationselement 3 generierte Vibration optimal auf den Behälter 6 und damit auf das in ihm enthaltene Schüttgut zu übertragen.

## Patentansprüche

1. Verfahren zur rückstandslosen Entleerung von pulverförmigem Schüttgut aus einem Behälter (6), welches während der Entleerung einer Vibration ausgesetzt wird,
**dadurch gekennzeichnet,** daß das Schüttgut vor oder bei Einsetzen der Vibration durch einen Anstoß an den Behälter (6) von dessen Behälterwand gelöst wird,

2. Verfahren nach Anspruch 1,
**dadurch gekennzeichnet,** daß die Vibration mit dem Anstoßvorgang übergangslos kombiniert wird.

3. Pulveraustragvorrichtung (1) zur Durchführung des Verfahrens nach Anspruch 1 oder 2,
**gekennzeichnet durch** einen Stößel (2) und ein gemeinsam mit diesem an einer beweglich gelagerten Haltervorrichtung (4) angeordnetes Vibrationselement (3).

4. Pulveraustragvorrichtung nach Anspruch 3,
**gekennzeichnet dadurch** einen mit der Haltevorrichtung (4) verbundenen Bewegungsgenerator (8).

5. Pulveraustragvorrichtung nach Anspruch 4,
**dadurch gekennzeichnet,** daß der Bewegungsgenerator (8) ein Hubmagnet ist.

## Claims

1. Method for emptying powdery bulk material from a container (6), which is subjected to a vibration during the emptying, without leaving a residue, characterised in that by means of an impact on the container (6) before or upon the onset of the vibration, the bulk material is loosened from the container wall of said container.

2. Method according to claim 1, characterised in that the vibration is combined with the impact process without any transition.

3. Powder discharging device (1) for carrying out the method according to claim 1 or 2, characterised by a striker (2) and a vibration element 3 which is arranged jointly therewith on a movably mounted holding device (4).

4. Powder discharging device according to claim 3, characterised by a movement generator (8) which is connected to the holding device (4).

5. Powder discharging device according to claim 4, characterised in that the movement generator (8) is a lifting magnet.

## Revendications

1. Procédé pour vider sans laisser de résidu du produit en vrac en poudre d'un réceptacle (6) qui est soumis à une vibration pendant le vidage, caractérisé en ce que l'on détache le produit en vrac de la paroi du réceptacle par un coup porté au réceptacle (6) avant ou pendant l'introduction de la vibration.

2. Procédé suivant la revendication 1, caractérisé en ce que l'on combine sans transition la vibration à l'opération de choc.

3. Dispositif (1) d'extraction de poudre pour la mise en oeuvre du procédé suivant la revendication 1 ou 2, caractérisé par un pilon (2) et un élément (3) de vibration disposé conjointement avec ce pilon sur un dispositif (4) de maintien monté mobile.

4. Dispositif d'extraction de poudre suivant la revendication 3, caractérisé par un générateur (8) de mouvement relié au dispositif (4) de maintien.

5. Dispositif d'extraction de poudre suivant la revendication 4, caractérisé en ce que le générateur (8) de mouvement est un électroaimant de levage.
